# EUROPÄISCHE PATENTSCHRIFT

(11) **EP 2 347 972 B1**
(45) Veröffentlichungstag und Bekanntmachung des Hinweises auf die Patenterteilung: **22.09.2021**
(21) Anmeldenummer: 11151841.1
(22) Anmeldetag: 24.01.2011
(51) Int. Cl.: B65D 77/20

(54) **Wiederverschliessbare Verpackung**
Resealable packaging
Emballage refermable

(30) Priorität: 22.01.2010 DE 102010005554
(43) Veröffentlichungstag der Anmeldung: 27.07.2011
(73) Patentinhaber: Amcor Flexibles Kreuzlingen AG, 8280 Kreuzlingen (CH)
(72) Erfinder: Ferber, Josef, 88161 Lindenberg (DE)
(74) Vertreter: Vossius & Partner Patentanwälte Rechtsanwälte mbB

(56) Entgegenhaltungen:
- WO-A1-01/04020
- WO-A1-96/18555
- DE-A1- 3 706 962
- US-A- 4 735 335
- US-A1- 2005 276 525

## Beschreibung

Die Erfindung betrifft eine wiederverschließbare Verpackung gemäß einem der Ansprüche 1 bis 13 und eine vorgefertigte mehrlagige Folie gemäß Anspruch 14.

Derartige wiederverschließbare Folienverpackungen sind an sich bekannt und werden beispielsweise für die Verpackung von Feuchttüchern benutzt. Der Vorteil dieser Verpackungen liegt darin, dass der Inhalt durch die Wiederverschließbarkeit vor Austrocknung geschützt ist. Eine solche Folienverpackungen ist beispielsweise aus der WO 2005/123535 A1 bekannt. Diese weist von oben durch die Oberfolie und von unten durch die Abdichtfolie hindurchreichende Sollbruchlinien in Form von Perforationen respektive von Einkerbungen auf, an denen sich die Oberfolie von der Abdichtfolie unter Verbleib des mit Haftkleber versehenen Bereiches löst. Auch aus der EP 1 103 488 A1 und dem US 2005/0276525 A1 ist eine Packung mit einer solchermaßen wiederverschließbaren Verpackung in recht einfacher Ausführungsform bekannt.

Das generelle Problem bei den bislang bekannten Verpackungen liegt darin, dass die vor dem ersten Öffnen verschlossene Verpackung zwar dicht gegenüber Feuchtigkeitsdurchlass ist, dass sie jedoch keine ausreichende Dichtigkeit gegenüber Gasen, wie insbesondere Sauerstoff, Stickstoff oder CO₂, aufweist. Diese Art der Verpackung ist somit kaum geeignet, um verderbliche Lebensmittel, wie Wurst oder Käse, dauerhaft zu schützen. Dies gilt vor allem deshalb, weil derartige Lebensmittel meist in Gasatmosphäre verpackt sind und es für die Haltbarkeit besonders wichtig ist, dass das schütze Gas möglichst nicht entweicht.

Ein weiterer Augenmerk liegt auch auf der Herstellung und Verarbeitung des mehrschichtigen Foliendeckels und in dem Prozess des Verpackens an sich. Ein solcher Prozess ist in der WO 01/04020 A1 offenbart, wo der mehrschichtige Foliendeckel unmittelbar vor dem Aufbringen auf der Schale aus zwei einzelnen Folienlagen zusammen laminiert wird. Bei einem solch einfachen laminierenden Prozess ist es kaum möglich, dem Foliendeckel eine individuelle Funktionalität bezüglich des späteren Öffnens und der Wiederverschließbarkeit zu geben.

Die US 4 735 335 offenbart ein Band mit Deckeln für flachkantige, thermoplastische Behälter, umfassend ein erstes Band aus Aluminium und ein zweites thermoplastisches Band.

Aufgabe der vorliegenden Erfindung ist es zunächst, eine wiederverschließbare Verpackung hoher Gasdichte vorzuschlagen, die sich mit einfachen Mitteln herstellen lässt, die dem darin verpackten Gut einen großen Schutz bietet und die vom Benutzer einfach und komfortabel zu handhaben ist. Zudem ist es Aufgabe der Erfindung, eine maschinell einfach zu verwendende Folie vorzuschlagen, mit der sich die erfindungsgemäße Verpackung realisieren lässt. Außerdem soll ein Verfahren zur Aufbringung des Foliendeckels auf eine Schale im Rahmen der Herstellung einer erfindungsgemäßen Verpackung vorgeschlagen werden.

Diese Aufgaben werden durch die wiederverschließbare Verpackung gemäß Anspruch 1 und die Folie nach Anspruch 14 gelöst. Besondere Ausführungsformen sind in den jeweiligen Unteransprüchen genannt.

Der Erfindung liegt zunächst der wesentliche Gedanke zu Grunde, dass die Oberfolie eine zuverlässig stabilisierende Schicht bildet, die dem Foliendeckel eine mechanische Steifigkeit gibt. Diese Anforderung wird erfindungsgemäß dadurch realisiert, dass die Oberfolie durchgängig homogen ist und bis zum Außenrand des Randstreifens keine Sollbruchlinie aufweist. Diese über die gesamte Verpackung "unverletzte" Oberfolie bietet die höchst mögliche Stabilität. Dabei wird die Oberfolie erfindungsgemäss von einer einzigen stabilen Schicht aus orientierter Polypropylen-Folie mit einer Stärke zwischen 38 g/m2 und 42 g/m2 gebildet, die produktspezifisch zusätzlich mit einem Label bedruckt und/oder lackiert sein kann.

Der weitere erfindungswesentliche Grundgedanke liegt in der speziellen Verteilung verschiedener Kleber innerhalb der Kleberschicht. Diese Verteilung ist derart, dass die Kleberschicht einen innen liegenden Zentralbereich aufweist, in dem die Oberfolie vermittels eines Permanentklebers dauerhaft mit der Abdichtfolie verklebt ist. Erfindungsgemäß ist weiter ein außen liegender Randbereich vorgesehen, in dem zumindest in den Abschnitten, wo sich die Oberfolie von der Abdichtfolie lösen soll, Oberfolie und Abdichtfolie vermittels eines Haftklebers, insbesondere eines PSA ("Pressure Sensitive Adhesive") lösbar und wiederverschließbar aufeinander geklebt sind. Ein solcher Haftkleber ermöglicht das mehrmalige Wiederverschließen der Verpackung durch Aufeinanderlegen von Oberfolie und Abdichtfolie.

Die Sollbruchlinie im Folienstapel der Abdichtfolie ist nun zwischen dem Randbereich und dem Zentralbereich vorgesehen, so dass sich innerhalb der Sollbruchlinie der Permanentkleber und außerhalb der Sollbruchlinie der Haftkleber befindet. Die Sollbruchlinie entspräche damit der Grenze zwischen dem Haftkleber und dem Permanentkleber. Dabei ist darauf zu achten, dass die Sollbruchlinie nicht auf den mit Haftkleber versehenen Randbereich stößt. Es wäre hingegen unproblematisch, wenn sie am äußeren Rand des Zentralbereiches und damit noch ein wenig im Permanentkleber mündet. Auf diese Weise bleibt beim Aufreißen der Verpackung die Oberfolie mit der Abdichtfolie im Zentralbereich verhaftet.

Vorteilhaft ist es, dass die Sollbruchlinie erfindungsgemäß von einer in der Abdichtfolie eingebrachten Prägung gebildet wird, weiche den Schichtenstapel der Abdichtfolie zumindest bis zur Barriereschicht durchtrennt. Diese kann mechanisch oder auch in einer besonderen Ausführungsform von unten mittels eines Laserstrahles in den Stapel aus Oberfolie und Abdichtfolie eingebracht werden.

Eine solche Anordnung von durchgängiger Oberfolie und an der Klebergrenze mündender Sollbruchlinie hat im Gegensatz zu den bislang bekannten gattungsgemäßen Verpackungen den großen Vorteil der erhöhten Gasdichte. Es hat sich nämlich heraus gestellt, dass der Haftkleber wegen der Kapillarwirkung insbesondere gegen den Durchtritt von N₂ oder CO₂ nicht gasdicht ist und es über den Weg einer als Schlitz oder Perforierung ausgebildeten Sollbruchlinie durch die Schicht des Haftklebers hindurch zu einem unerwünschten Gasaustausch kommt. Da dieser Weg gegen den Durchtritt von Feuchtigkeit verschlossen ist, hat dieses Problem die Funktionalität der bekannten gattungsgemäßen Verpackungen bislang noch nicht beeinträchtigt. So waren die gattungsgemäßen Verpackungen im Hinblick auf eine möglichst kleine aber dennoch komfortable Entnahmeöffnung und damit auf eine geringe Verdunstung im geöffneten Zustand optimiert. Aus diesem Grunde war es bei den bekannten Verpackungen notwendig, eine Sollbruchlinie nicht nur "von unten" durch die Abdichtfolie, sondern auch "von oben" durch die Oberfolie vorzusehen, was nicht nur die Fertigung erschwert, sondern vor allem auch die Gasdichte stark mindert. Hingegen sind die erfindungsgemäßen Verpackungen bezüglich ihrer Gasdichte im original verschlossenen Zustand optimiert. Auf diese Weise ist eine lange Haltbarkeit der in der Verpackung gelagerten Lebensmittel möglich.

Dabei ist es im Hinblick auf die hohe Gasdichtigkeit besonders vorteilhaft, wenn der die Abdichtfolie bildende Schichtstapel eine besonders konzipierte Barriereschicht aufweist, die eine besondere Dichte gegenüber der Diffusion von Sauerstoff, Stickstoff oder Kohlendioxyd aufweist. Für den Aufbau einer solchen Barriereschicht bietet es sich an, auf eine Kunststoffschicht eine Metallisierung aufzudampfen. Beispielsweise kann auf eine Lage PET (Polyethylenterphthalat) eine Aluminiumschicht einer Dicke zwischen 5 nm und 10 nm aufgedampft werden. Dabei kann es von Vorteil sein, wenn diese Metallisierung die oberste Schicht der Abdichtfolie ausbildet. Die Sollbruchlinien werden dann idealerweise so vorsichtig "von unten" an die Metallisierung herangeführt, dass diese nicht durchdrungen sondern allenfalls angeprägt wird und damit gasdicht bleibt. Die Metallisierung kann in einer besonders vorteilhaften Ausführungsform von einer weiteren Lage Polyamid bedeckt sein.

Die aufgedampfte Metallisierung innerhalb der Barriereschicht kann auch durch eine ebenfalls aufgedampfte Oxydschicht, insbesondere eine Schicht aus Metalloxyd, wie AlOₓ, oder eine Schicht aus Halbleiteroxyd, insbesondere SiOₓ, ersetzt werden. Alternativ dazu kann als Barriereschicht eine entsprechend stärker dimensionierte Kunststoffschicht, insbesondere aus Polyamid, vorgesehen werden.

Eine weitere Besonderheit der erfindungsgemäßen Verpackung liegt darin, dass das "Foliensandwich", also der Stapel, aus Oberfolie und Abdichtfolie im Vorhinein als Folienverbund fertiggestellt werden und in einer vorkonfektionierten Rolle zur weiteren Verwendung an die Verpackungsmaschine geliefert werden kann. Die Verpackungsmaschine, die vorteilhafterweise während des Verpackungsprozess auch die Schalen formt und befüllt, kann dann in einem dem Verschließen der Schalen dienenden Schritt die gefüllten Schalen mit der vorgefertigten mehrlagigen Verbundfolie überdecken und diese an den Randstreifen der Schalen versiegeln. Eine solche Vorgehensweise ist besonders effektiv und kostengünstig. Im Rahmen dieses Folienverbundes können auch besonders biokompatible Kunststoffe, wie PLA ("Polylactid"), eingesetzt werden.

Allerdings ist dazu eine entsprechend vorgefertigte mehrlagige Verbundfolie notwendig, die zur Aufbringung auf eine vorgeformte Schale und damit zur Herstellung einer erfindungsgemäßen Verpackung insofern geeignet ist, als sie die notwendige Strukturierung innerhalb der Kleberschicht bezüglich der Verteilung von Permanentkleber und Haftkleber aber auch die Ausbildung einer Aufreißecke vorn herein beinhaltet. Eine solche mehrlagige Verbundfolie umfasst entsprechend die Oberfolie und die mit Sollbruchlinien versehene Abdichtfolie. Oberfolie und Abdichtfolie sind nun derart mittels der verschiedenen Kleber aufeinandergeklebt, dass in denjenigen Bereichen, die bei der späteren fertigen Verpackung die Zentralbereiche darstellen, ein Permanentkleber vorhanden ist, der Oberfolie und Abdichtfolie unlöslich verbindet Hingegen sind die Oberfolie und die Abdichtfolie in den Bereichen, die bei der späteren Verpackung Randbereiche darstellen, mittels eines Haftklebers lösbar und wiederverschließbar verbunden. Entsprechend können Aufreißlaschen und Verbindungsabschnitte von vorn herein vorgesehen werden.

Mit einer solchen Verbundfolie bietet sich ein Verpackungsverfahren für ein insbesondere in Scheiben vorliegendes Lebensmittel, wie einen Stapel von Käse- oder Wurstscheiben, mit nachfolgenden Schritten an: Zunächst wird in einem ersten Schritt das zur Herstellung der Schalen eingesetzte Verbundmaterial zu einer Anordnung mehrerer über ihren Randbereich verbundener Schalen geformt. Dabei weist das Verbundmaterial vorteilhafterweise eine Siegelschicht, insbesondere aus Polyethylen, auf. Das Formen geschieht insbesondere durch einen Tiefziehprozess. In einem weiteren Schritt werden dann die derart geformten Schalen mit dem Lebensmittel bestückt. Die noch verbundenen und bestückten Schalen werden nachfolgend mit der vorgefertigten mehrlagigen Verbundfolie überdeckt und gezielt auf den Randstreifen versiegelt. Zuletzt werden die gefüllten und verschlossenen Schalen in einem Schneidvorgang vereinzelt.

Nachfolgend wird die Erfindung anhand der Figuren 1 bis 5 näher erläutert. Es zeigen:
- **Figur 1:**: ein Schnitt durch eine einfache Verpackung,
- **Figur 2:**: eine Verpackung mit einer weiteren Folienlage in Schnittansicht,
- **Figur 3:**: eine Verpackung mit metallisierter Zwischenschicht in Schnittansicht,
- **Figur 4:**: eine Verpackung mit metallisierter Zwischenschicht und weiterer Folienlage in Schnittansicht,
- **Figur 5:**: eine Verpackung in Draufsicht und
- **Figur 6:**: eine Verbundfolie.

In Figur 1 ist zunächst ein Schnitt durch eine einfache wiederverschließbare Verpackung in geschlossenem Zustand ohne darin eingelegtes zu verpackendes Gut schematisch dargestellt. Diese Verpackung weist eine Schale 1 aus einem Verbundmaterial mit einer Trägerschicht aus Kunststoff oder Aluminium auf und hat einen umgebenden Randstreifen 2. Die Schale 1 ist von einem mehrschichtigen Foliendeckel 3 verschlossen. Der Verschluss geschieht durch eine Versiegelung, wobei eine auf dem Randstreifen 2 befindliche Siegelschicht 4 gegen eine den Foliendeckel 3 als unterste Schicht bedeckende ebenfalls siegelfähige Folie 14 vermittels einer Siegelnaht 5 heißgesiegelt wird. Die Siegelschicht 4 und die Folie 14 sind vorteilhafterweise aus Polyethylen.

Der Foliendeckel 3 besteht aus einer stabilisierenden Oberfolie 6 und eine auf dem Randstreifen 2 vermittels der Siegelschicht 4 aufliegende und als Stapel einzelner Schichten ausgebildete Abdichtfolie 7. Erfindungsgemäss ist die Oberfolie 1 eine stabile Trägerschicht aus orientiertem respektive verstreckten Polypropylen einer Stärke zwischen 38 g/m² und 42 g/m². Die Abdichtfolie 7 ist daher mit ihrer Unterseite auf den Randbereich 2 der Schale 1 aufgesiegelt.

Die Oberfolie 6 ist mit der Abdichtfolie 7 vermittels einer Kleberschicht 8 verbunden, wobei in der Abdichtfolie 7 eine beispielsweise mittels eines Laserstrahles in die Verbundfolie eingebrachte Sollbruchlinie 9 vorgesehen ist, an der sich beim Aufreißen der Verpackung die Oberfolie 6 von Randbereichen der Abdichtfolie 7 löst. Die Sollbruchlinie 9 wird von einer in der Abdichtfolie eingebrachten Prägung gebildet und durchtrennt die Abdichtfolie bis zur Barriereschicht. Sie mündet an der Grenze zwischen dem Haftkleber und dem Permanentkleber. Die Oberfolie 6 ist bis zum Außenrand des Randstreifens 2 homogen durchgängig und weist entsprechend keine Sollbruchlinie auf.

Im Ausführungsbeispiel nach Figur 1 ist die Abdichtfolie 7 ein Verbund einer unten liegenden siegelfähigen Polyethylen Folie 14 und einer darüber aufgebrachten Folienlage 15 aus Polyethylenterephthalat (PET). Im Ausführungsbeispiel nach den Figuren 2 ist zusätzlich zu diesen Folienlagen über der PET Folie noch eine Lage 16 aus Polyamid vorgesehen, durch weiche die Sollbruchlinie 9 hindurch geht.

Die Kleberschicht 8 hat einen innen liegenden Zentralbereich 10, in dem die Oberfolie 6 mit einem permanent haftenden Kleber unlösbar mit der Abdichtfolie 7 verklebt ist. Mit dieser permanent haftenden Verklebung verbleibt die Abdichtfolie 7 im Rahmen des Zentralbereiches an der Oberfolie 6 verhaftet, sobald die Verpackung geöffnet wird und an der Sollbruchlinie 9 aufreist (Figur 2b). Zudem hat die Kleberschicht 8 einen außen liegenden Randbereich 11, wobei mit Ausnahme eines Verbindungsabschnittes 12 (Figur 5) im Randbereich ein den Wiederverschluss ermöglichender Haftkleber (PSA, "pressure sensitive adhesive") vorgesehen ist. Die Sollbruchlinie 9 mündet somit an der Grenze zwischen dem Randbereich 11 dem Zentralbereich 10. In Figur 2b ist mit 13a und 13b angedeutet, dass Teile des PSA im Randbereich jeweils an Oberfolie 6 und Abdichtfolie 7 verbleiben.

Entsprechend den Figuren 3 und 4 sind die beschriebenen Ausführungsbeispiele mit einer eine Barriereschicht bildenden Metallisierung 17 versehen, die als dünner Film auf die darunter liegende PET Folienlage 15 aufgedampft ist. Die Verpackungen sind jeweils im geöffneten Zustand gezeigt, in dem sich die von dem Haftkleber gebildete Schicht in die Schichten 13a und 13b getrennt hat. Die durch Laserschneiden gebildete Sollbruchlinie 9 reicht von unten bis an die Metallisierung 17 heran, die nicht komplett durchdrungen sein soll. Die Metallisierung 17 reißt an der Solibruchlinie 9 erst durch das erste Öffnen auf.

In Figur 5 ist nunmehr eine Draufsicht auf eine fertige Verpackung gezeigt, wie sie aus einer Anordnung mehrerer Verpackung ausgeschnitten ist. Zu erkennen ist zunächst der den Permanentkleber aufweisende Zentralbereich 18, der begrenzt ist von der Sollbruchlinie 19. Die Sollbruchlinie 19 wird gebildet von einem Laserschnitt, der sich zwischen den Punkten 20 und 21 um einen Großteil des Zentralbereiches 18 erstreckt. Der Laserschnitt nimmt den Verbindungsabschnitt 12 aus, in dem die Oberfolie und die Abdichtfolie vermittels des Permanentklebers unlösbar verbunden sind. Jenseits der durch die Sollbruchlinie 19 gebildeten Grenze bildet sich der durch Schraffur angedeutete Randbereich 22 aus, in dem der den Wiederverschluss ermöglichende Haftkleber (PSA) vorgesehen ist. Über diesen Bereich kann die Verpackung wiederverschließbar geöffnet werden.

In der dem Verbindungsabschnitt 12 gegenüber liegenden Ecke bildet die Oberfolie eine Aufreißlasche 23 aus, wobei sich zwischen der Abdichtfolie und der von der Oberfolie gebildeten Aufreißlasche kein Kleber befindet, die Abdichtfolie jedoch an den Randbereich angesiegelt ist. So kann die Aufreißlasche 23 bequem abgehoben werden. Der Bereich der umlaufenden Siegelung zwischen Schale und Abdichtfolie ist mit 24 bezeichnet. Im Randbereich der Schale können nicht dargestellte muldenartige Vertiefungen eingebracht werden, die aufgrund des gegenüber dem Rand vertieften Bodens von der Siegelung ausgenommene Bereich bilden. Auf diese Weise wird das Aufreißen der Abdichtfolie vereinfacht.

In Figur 6 ist eine vorgefertigte mehrlagige Verbundfolie zur Aufbringung auf in diesem Fall sechs vorgeformten Schalen gezeigt. Zu erkennen sind die Zentralbereiche 25, die mittels des Permanentklebers verbunden sind. Zudem sind die mittels Haftkleber verbunden Randbereiche 26 darstellt. Die noch verbundenen und bestückten Schalen werden mit dieser vorgefertigten mehrlagigen Verbundfolie überdeckt und gezielt auf den Randstreifen 27 versiegelt. Zuletzt werden die gefüllten und verschlossenen Schalen in einem Schneidvorgang vereinzelt.

## Patentansprüche

1. Wiederverschliessbare Verpackung für ein zu verpackendes Gut insbesondere für ein in Scheiben vorliegendes Lebensmittel, wie Käse- oder Wurstscheiben, aufweisend eine mit einem Randstreifen (2) versehene Schale (1) und aufweisend einen auf dem Randstreifen (2) haftenden mehrschichtigen Foliendeckel (3), wobei der Foliendeckel (3) zumindest eine Oberfolie (6) und eine auf dem Randstreifen (2) aufliegende als Schichtstapel ausgebildete Abdichtfolie (7) aufweist, wobei Oberfolie (6) und Abdichtfolie (7) vermittels einer Kleberschicht (8) verbunden sind, wobei die Abdichtfolie (7) eine Sollbruchlinie (9) aufweist, und sich beim Aufreissen der Verpackung innerhalb der Kleberschicht (8) die Oberfolie (6) von Teilen der Abdichtfolie (7) löst,
und die Oberfolie (6) bis zum Aussenrand
des Randstreifens (2) durchgängig homogen ist, und bis zum Aussenrand des Randstreifens keine Sollbruchlinie aufweist, dass die Kleberschicht (8) einen innen liegenden Zentralbereich (10) und einen aussen liegenden Randbereich (11) aufweist, wobei im Zentralbereich (10) ein Permanentkleber und zumindest in Abschnitten des Randbereiches (11) ein den Wiederverschluss ermöglichender Haftkleber vorgesehen ist und wobei die Sollbruchlinie (9) zwischen dem Randbereich (11) und dem Zentralbereich (10) vorgesehen ist und wobei beim Aufreissen der Verpackung die Oberfolie (6) mit der Abdichtfolie (7) im Zentralbereich (10) verhaftet bleibt, **dadurch gekennzeichnet, dass** die Oberfolie (6) eine stabile Trägerschicht bildet und von einer orientierten, respektive verstreckten Polypropylen-Folie gebildet wird, die eine Stärke zwischen 38 g/m2 und 42 g/m2 aufweist.

2. Verpackung nach Anspruch 1, **dadurch gekennzeichnet, dass** der Schichtstapel der Abdichtfolie (7) eine Barriereschicht zur Verhinderung von Gasdurchlass aufweist, wobei die Barriereschicht insbesondere für Luft, Sauerstoff und Kohlendioxyd undurchlässig ist.

3. Verpackung nach Anspruch 2, **dadurch gekennzeichnet, dass** die Barriereschicht eine aufgedampfte Metallschicht (17), insbesondere aus Aluminium, aufweist.

4. Verpackung nach Anspruch 3, **dadurch gekennzeichnet, dass** die Barriereschicht eine Oxydschicht, insbesondere eine Schicht aus Metalloxyd, wie AlOx, oder eine Schicht aus Halbleiteroxyd, insbesondere SiOx, oder eine Kunststoffschicht, insbesondere aus Polyamid, aufweist.

5. Verpackung nach einem der vorherigen Ansprüche, **dadurch gekennzeichnet, dass** die Sollbruchlinie (9) von einer in der Abdichtfolie (7) eingebrachten Prägung gebildet wird, welche die Abdichtfolie (7) insbesondere zumindest bis zur Barriereschicht durchtrennt, ohne die Barriereschicht zu zerstören.

6. Verpackung nach Anspruch 5, **dadurch gekennzeichnet, dass** die Sollbruchlinie (9) von einem der Schale zugewandten in den Stapel aus Oberfolie (6) und Abdichtfolie (7) mittels eines Laserstrahles eingebrachten Schnitt gebildet wird.

7. Verpackung nach einem der vorherigen Ansprüche, **dadurch gekennzeichnet, dass** der Schichtstapel der Abdichtfolie (7) eine mit dem Randstreifen (2) zu versiegelnde Siegelschicht (14), insbesondere aus Polyethylen, und eine Stabilisierungsschicht (15), insbesondere aus Polyester, aufweist.

8. Verpackung nach einem der vorherigen Ansprüche, **dadurch gekennzeichnet, dass** die Schale (1) aus einem Verbundmaterial ist, insbesondere aufweisend eine Trägerschicht aus Kunststoff oder Aluminium, wobei die der Schaleninnenseite zugewandte Lage des Verbundmaterials eine siegelfähige Schicht (4) ist.

9. Verpackung nach Anspruch 8, **dadurch gekennzeichnet, dass** die Abdichtfolie (7) mit ihrer der Barriereschicht abgewandten Unterseite auf den Randbereich (2) der Schale (1) aufgesiegelt ist.

10. Verpackung nach Anspruch 9, **dadurch gekennzeichnete, dass** in den Randbereich (2) der Schale muldenartige Vertiefungen eingebracht sind, die von der Siegelung ausgenommene Bereiche bilden.

11. Verpackung nach einem der vorherigen Ansprüche, **dadurch gekennzeichnet, dass** die Oberfolie eine Aufreisslasche (23) ausbildet, wobei sich zwischen der Abdichtfolie und der Aufreisslasche (23) kein Kleber befindet.

12. Verpackung nach Anspruch 11, **dadurch gekennzeichnet, dass** der Aussenrand der Abdichtfolie mit dem Randbereich der Schale versiegelt ist, um ein Abheben der von der Oberfolie gebildeten Aufreisslasche zu ermöglichen.

13. Verpackung nach einem der vorherigen Ansprüche, **dadurch gekennzeichnet dass** die Oberfolie und die Abdichtfolie in einem Verbindungsabschnitt des Randbereiches mittels des Permanentklebers verbunden sind.

14. Vorgefertigte mehrlagige Folie zur Aufbringung auf eine vorgeformte Schale zur Herstellung einer Verpackung nach einem der Ansprüche 1 bis 13, wobei die mehrlagige Folie eine Oberfolie und eine mit Sollbruchlinien versehene Abdichtfolie aufweist, wobei die Oberfolie und die Abdichtfolie in vorgegebenen Bereichen, die die Zentralbereiche darstellen, mittels eines Permanentklebers verbunden sind und dass die Oberfolie und die Abdichtfolie in anderen Bereichen, die die Randbereiche darstellen, mittels eines Haftklebers verbunden sind, **dadurch gekennzeichnet, dass** die Oberfolie (6) eine stabile Trägerschicht bildet und von einer orientierten, respektive verstreckten Polypropylen-Folie gebildet wird, die eine Stärke zwischen 38 g/m2 und 42 g/m2 aufweist.

## Claims

1. Reclosable packaging for a product to be packaged, in particular for sliced foodstuff, such as slices of cheese or sausage, comprising a tray (1) provided with an edge strip (2) and comprising a multilayer film lid (3) adhering to the edge strip (2), wherein the film lid (3) comprises at least one top film (6) and a sealing film (7) in the form of a layer stack resting on the edge strip (2), wherein top film (6) and sealing film (7) are connected by means of an adhesive layer (8), wherein the sealing film (7) has a predetermined breaking line (9), and wherein the top film (6) detaches from parts of the sealing film (7) within the adhesive layer (8) when the package is torn open,
and the top film (6)
is homogeneous throughout up to the outer edge of the edge strip (2), and has no predetermined breaking line up to the outer edge of the edge strip, that the adhesive layer (8) has an inner central region (10) and an outer edge region (11), wherein a permanent adhesive is provided in the central region (10) and, at least in sections of the edge region (11), a pressure-sensitive adhesive enabling reclosure is provided, and wherein the predetermined breaking line (9) is provided between the edge region (11) and the central region (10), and wherein, when the packaging is torn open, the top film (6) remains adhered to the sealing film (7) in the central region (10), **characterized in that** the top film (6) forms a stable carrier layer and is formed by an oriented or stretched polypropylene film, respectively, having a thickness between 38 g/m² and 42 g/m².

2. The packaging according to claim 1, **characterized in that** the layer stack of the sealing film (7) has a barrier layer for preventing the passage of gas, the barrier layer being impermeable in particular to air, oxygen and carbon dioxide.

3. The packaging according to claim 2, **characterized in that** the barrier layer has a vapor-deposited metal layer (17), in particular of aluminum.

4. The packaging according to claim 3, **characterized in that** the barrier layer has an oxide layer, in particular a layer of metal oxide, such as AlOx, or a layer of semiconductor oxide, in particular SiOx, or a plastic layer, in particular of polyamide.

5. The packaging according to any one of the preceding claims, **characterized in that** the predetermined breaking line (9) is formed by an embossing introduced into the sealing film (7), which cuts through the sealing film (7), in particular at least as far as the barrier layer, without destroying the barrier layer.

6. The packaging according to claim 5, **characterized in that** the predetermined breaking line (9) is formed by a cut made in the stack of top film (6) and sealing film (7) facing the tray by means of a laser beam.

7. The packaging according to any one of the preceding claims, **characterized in that** the layer stack of the sealing film (7) has a sealing layer (14), in particular of polyethylene, to be sealed with the edge strip (2), and a stabilising layer (15), in particular of polyester.

8. The packaging according to any one of the preceding claims, **characterized in that** the tray (1) is made of a composite material, in particular having a carrier layer of plastic or aluminum, wherein the layer of the composite material facing the inside of the tray is a sealable layer (4).

9. The packaging according to claim 8, **characterized in that** the sealing film (7) is sealed onto the edge region (2) of the tray (1) with its underside facing away from the barrier layer.

10. The packaging according to claim 9, **characterized in that** trough-like depressions are made in the edge region (2) of the tray, which form regions excluded from the sealing.

11. The packaging according to any one of the preceding claims, **characterized in that** the top film forms a tear-open tab (23), wherein there is no adhesive between the sealing film and the tear-open tab (23).

12. The packaging according to claim 11, **characterized in that** the outer edge of the sealing film is sealed to the edge region of the tray to allow the tear-open tab formed by the top film to be lifted off.

13. The packaging according to any one of the preceding claims, **characterized in that** the top film and the sealing film are bonded in a bonding portion of the edge region by means of the permanent adhesive.

14. A prefabricated multilayer film for application to a preformed tray for preparing a packaging according to any one of claims 1 to 13, wherein the multilayer film comprises a top film and a sealing film provided with predetermined breaking lines, wherein the top film and the sealing film are bonded by means of a permanent adhesive in predetermined regions which represent the central regions, and that the top film and the sealing film are bonded in other regions, which represent the edge regions, by means of a pressure-sensitive adhesive, **characterized in that** the top film (6) forms a stable carrier layer and is formed by an oriented or stretched polypropylene film, respectively, having a thickness between 38 g/m² and 42 g/m².

## Revendications

1. Emballage refermable pour un produit destiné à être emballé, en particulier un aliment en tranches, comme des tranches de fromage ou de saucisses, comprenant une barquette (1) munie d'une bande de bordure (2) et comprenant un couvercle en film (3) multicouche adhérant à la bande de bordure (2), dans lequel le couvercle en film (3) comprend au moins un film supérieur (6) et un film de scellement (7) prenant la forme d'une pile de couche résidant sur la bande de bordure (2), dans lequel le film supérieur (6) et le film de scellement (7) sont reliés au moyen d'une couche adhésive (8), dans lequel le film de scellement (7) a une ligne de rupture prédéterminée (9), et dans lequel le film supérieur (6) se détache de parties du film de scellement (7) à l'intérieur de la couche adhésive (8) quand l'emballage est ouvert par arrachage,
et le film supérieur (6) est homogène de manière continue jusqu'à la bordure externe de la bande de bordure (2), et n'a pas de ligne de rupture prédéterminée jusqu'à la bordure externe de la bande de bordure, de sorte que la couche adhésive (8) a une région centrale intérieure (10) et une région de bordure extérieure (11), dans lequel un adhésif permanent est disposé dans la région centrale (10), et, au moins dans des sections de la région de bordure (11) est disposé un adhésif sensible à la pression permettant la refermeture, et dans lequel la ligne de rupture prédéterminée (9) est disposée entre la région de bordure (11) et la région centrale (10), et dans lequel, quand l'emballage est ouvert par arrachage, le film supérieur (6) reste adhéré sur le film de scellement (7) dans la région centrale (10), **caractérisé en ce que** le film supérieur (6) forme une couche de support stable et est formé par un film de polypropylène orienté ou étiré, respectivement, ayant une épaisseur comprise entre 38 g/m² et 42 g/m².

2. Emballage selon la revendication 1, **caractérisé en ce que** la pile de couche du film de scellement (7) possède une couche barrière pour empêcher le passage de gaz, la couche barrière étant imperméable en particulier à l'air, l'oxygène et au dioxyde de carbone.

3. Emballage selon la revendication 2, **caractérisé en ce que** la couche barrière possède une couche métallique (17) déposée en phase vapeur, en particulier d'aluminium.

4. Emballage selon la revendication 3, **caractérisé en ce que** la couche barrière possède une couche d'oxyde, en particulier une couche d'oxyde métallique, comme AlOx, ou une couche d'oxyde semi-conducteur, en particulier SiOx, ou une couche de plastique, en particulier de polyamide.

5. Emballage selon l'une quelconque des revendications précédentes, **caractérisé en ce que** la ligne de rupture prédéterminée (9) est formée par un gaufrage introduit dans le film de scellement (7), qui coupe le film de scellement (7), en particulier au moins aussi loin que la couche barrière, sans détruire la couche barrière.

6. Emballage selon la revendication 5, **caractérisé en ce que** la ligne de rupture prédéterminée (9) est formée par une découpe effectuée dans la pile de film supérieur (6) et de film de scellement (7) faisant face à la barquette au moyen d'un faisceau laser.

7. Emballage selon l'une quelconque des revendications précédentes, **caractérisé en ce que** la pile de couche de film de scellement (7) possède une couche de scellement (14), en particulier de polyéthylène, destinée à être scellée avec la bande de bordure (2), et une couche stabilisante (15), en particulier de polyester.

8. Emballage selon l'une quelconque des revendications précédentes, **caractérisé en ce que** la barquette (1) est constituée d'un matériau composite, en particulier ayant une couche support de plastique ou d'aluminium, dans lequel la couche du matériau composite faisant face à l'intérieur de la barquette est une couche scellable (4).

9. Emballage selon la revendication 8, **caractérisé en ce que** le film de scellement (7) est scellé sur la région de bordure (2) de la barquette (1) avec sa face inférieure située à l'opposé de la couche barrière.

10. Emballage selon la revendication 9, **caractérisé en ce que** des dépressions de type cavité sont constituées dans la région de bordure (2) de la barquette, lesquelles forment des régions exclues du scellement.

11. Emballage selon l'une quelconque des revendications précédentes, **caractérisé en ce que** le film supérieur forme une languette s'ouvrant par arrachage (23), dans lequel il n'y a pas d'adhésif entre le film de scellement et la languette s'ouvrant par arrachage (23).

12. Emballage selon la revendication 11, **caractérisé en ce que** la bordure externe du film de scellement est scellée à la région de bordure de la barquette pour permettre à la languette s'ouvrant par arrachage formée par le film supérieur d'être soulevée.

13. Emballage selon l'une quelconque des revendications précédentes, **caractérisé en ce que** le film supérieur et le film de scellement sont liés dans une portion de liaison de la région de bordure au moyen de l'adhésif permanent.

14. Film multicouche préfabriqué destiné à une application sur une barquette préformée pour préparer un emballage selon l'une quelconque des revendications 1 à 13, dans lequel le film multicouche comprend un film supérieur et un film de scellement muni de lignes de rupture prédéterminées, dans lequel le film supérieur et le film de scellement sont liés au moyen d'un adhésif permanent dans des régions prédéterminées qui représentent ultérieurement les régions centrales, et que le film supérieur et le film de scellement sont liés dans d'autres régions, lesquelles représentent les régions de bordure, au moyen d'un adhésif sensible à la pression, **caractérisé en ce que** le film supérieur (6) forme une couche de support stable et est formé par un film de polypropylène orienté ou étiré, respectivement, ayant une épaisseur comprise entre 38 g/m² et 42 g/m².
